# EUROPÄISCHE PATENTSCHRIFT

(11) **EP 0 436 079 B1**
(45) Veröffentlichungstag und Bekanntmachung des Hinweises auf die Patenterteilung: **22.09.1993**
(21) Anmeldenummer: 90120042.8
(22) Anmeldetag: 19.10.1990
(51) Int. Cl.: F01M 13/04

(54) **Ölabscheider für Gase aus einem Kurbelgehäuse einer Brennkraftmaschine**
Oil separator for gases of a carter of an internal combustion engine
Séparateur d'huile pour le gaz d'un carter d'un moteur à combustion interne

(30) Priorität: 03.01.1990 DE 4000060
(43) Veröffentlichungstag der Anmeldung: 10.07.1991
(73) Patentinhaber: Dr.Ing.h.c. F. Porsche Aktiengesellschaft, 70435 Stuttgart (DE)
(72) Erfinder: Koch, Alfred, W-7251 Weissach (DE); Stephan, Dieter, W-7147 Eberdingen (DE)

(56) Entgegenhaltungen:
- DE-A- 3 625 836
- US-A- 4 565 164
- PATENT ABSTRACTS OF JAPAN vol. 9, no. 330 (M-442)(2053) 25 Dezember 1985,& JP-A-60 162005 (TOYOTA JIDOSHA) 23 August 1985,

## Beschreibung

Die Erfindung betrifft einen Ölabscheider gemäß dem Oberbegriff des Anspruches 1.

Aus der DE 37 13 210 A1 ist eine Entlüftungsvorrichtung mit integriertem Ölabscheider für das Kurbelgehäuse einer Brennkraftmaschine bekannt, die ein zweiteiliges Gehäuse umfaßt. Das Oberteil und Unterteil des Gehäuses weisen Vorsprünge auf, die verzahnungsähnlich ineinandergreifen und so ein Labyrinth zur Abscheidung von Öltröpfchen aus den Kurbelgehäusegasen bilden. Mittels am Oberteil angeordneter Zapfen, die Öffnungen im Unterteil durchdringen und deren freie Enden anschließend warmverformt werden, sind Ober- und Unterteil unlösbar miteinander verbunden.

In der JP-A-60 16 2005 ist ein Ölabscheider für Gase aus einem Kurbelgehäuse einer Brennkraftmaschine offenbart, der ein Gehäuse mit einem darin angeordneten Einsatz aufweist. Zwischen dem Gehäuse und dem Einsatz sind eine erste und stromab dazu eine zweite, im wesentlichen halbkreisförmig verlaufende Verzögerungsstrecke für Gase ausgebildet, wobei stromab dieser Strecken jeweils ein Ölsammelbereich angeordnet ist.

Aufgabe der vorliegenden Erfindung ist es, einen verbesserten Ölabscheider für die Kurbelgehäusegase einer Brennkraftmaschine zu schaffen, der einen einfachen, kostengünstigen Aufbau bietet, sowie eine leichte Montage bzw. Demontage gewährleistet.

Diese Aufgabe wird durch die Merkmale des Hauptanspruchs gelöst. Weitere, die Erfindung vorteilhaft gestaltenden Merkmale sind in den Unteransprüchen benannt.

Der erfindungsgemäße Ölabscheider zeichnet sich durch einen einfachen, zweiteiligen Aufbau aus, der eine schnelle Montage bzw. Demontage mit wenigen Befestigungsmitteln erlaubt. Ein in einem wannenförmigen Gehäuse angeordneter Einsatz begrenzt zwischen der Innenwandung des Gehäuses und dem Einsatz einen Raum, der durch eine Wand in zwei Verzögerungsstrecken für die durch den Ölabscheider strömenden Gase aus dem Kurbelgehäuse geteilt ist. Die in den Gasen enthaltenen Öltröpfchen scheiden sich entlang der beiden Verzögerungsstrecken sowie an der Wand und einer weiteren, vor einem Stutzen zur Abfuhr der Gase angeordneten Wand ab und fließen in zwei Ölsammelbereichen zusammen. Von dort fließen sie zurück in das Kurbelgehäuse.

Der Ölabscheider ist ortsunabhängig und an jedem Bereich des Kurbelgehäuses anbringbar und benötigt dafür lediglich eine Öffnung im Kurbelgehäuse zum Austritt der Gase und eine Anlagefläche zur Montage. Der Einsatz benötigt keinerlei separate Befestigungsmittel, sondern wird formschlüssig durch das Gehäuse gehalten. Sollte der Ölabscheider verstopfen, so kann er nach dem Lösen von durch das Gehäuse geführten Schrauben in einfacher Weise demontiert und gereinigt werden.

Ein Ausführungsbeispiel der Erfindung wird im folgenden anhand von Zeichnungen erläutert.

### Es zeigen

- Fig. 1: eine Seitenansicht des Ölabscheiders,
- Fig. 2: eine Draufsicht auf Fig. 1,
- Fig. 3: eine Seitenansicht eines Teiles des Ölabscheiders,
- Fig. 4: eine Draufsicht auf Fig. 3,
- Fig. 5: einen Ölabscheider teilweise geschnitten und
- Fig. 6: eine Draufsicht auf Fig. 5.

Der an einem Kurbelgehäuse 1 einer nicht näher gezeigten Brennkraftmaschine horizontal angeordnete Ölabscheider 2 besteht aus einem wannenförmigen Gehäuse 3 und einem in der Öffnung 4 angeordnete Einsatz 5.
Der Einsatz 5 beläßt zwischen seiner Aussenfläche 6 und der Innenwandung 7 des Gehäuses 3 einen Raum 8. Die Öffnung 4 wird durch den Einsatz 5 bis auf einen verbleibenden Spalt 9 verschlossen. In dem Raum 8 werden durch die Aussenfläche 6 und die Innenwandung 7 eine erste Verzögerungsstrecke 10 und eine stromab anschließende zweite Verzögerungsstrecke 11 gebildet. Die erste Verzögerungsstrecke 10 erstreckt sich von dem Spalt 9 aus bis zu einem stromab angeordneten ersten Ölsammelbereich 12, die zweite Verzögerungsstrecke 11 von dort aus bis zu einem zweiten stromab angeordneten Ölsammelbereich 13. Zentral oberhalb des Ölsammelbereiches 12 ist quer zur Längserstreckung des Gehäuses 3 eine Wand 14 angeordnet, die die Verzögerungsstrecken 10, 11 teilweise voneinander trennt.

Oberhalb des Ölsammelbereiches 13 ist an einem Ende 15 des Gehäuses 3 ein rohrförmiger Stutzen 16 zur Abfuhr der gereinigten Gase aus dem Kurbelgehäuse angeordnet. Zentral oberhalb des Ölsammelbereiches 13 weist der Ölabscheider 2 in der Schnittfläche von Gehäuse 3 und Stutzen 16 eine weitere Wand 17 auf.

Am Gehäuse 3 ist ein nach außen weisender, die Öffnung 4 umgebender Flansch 18 angeordnet. Den Flansch 18 durchdringen vier Öffnungen 19, die zur Aufnahme von Schrauben zur Befestigung des Ölabscheiders 2 am Kurbelgehäuse 1 dienen. Im Bereich der Öffnungen 19 sind im Gehäuse 3 nach innen weisende Auswölbungen 20 angeordnet. Die Unterseite 21 des Flansches 18 weist im Bereich der Innenwandung 7 eine umlaufende Ausnehmung 22 auf, in die ein entsprechender, am Einsatz 5 angeordneter Vorsprung 23 eingreift. Der Einsatz 5 wird formschlüssig durch Einbuchtungen 24 im Gehäuse 4 gehalten, welche die Auswölbungen 20 umfassen.

Der Ölsammelbereich 12 wird seitlich durch Begrenzungswände 25 gebildet und in seinem Boden sind drei Öffnungen 26 zum Abfluß des gesammelten Öles angeordnet. Eine der Innenwandung 7 angepaßte Begrenzungswand 27 bildet am Ende 15 den Ölsammelbereich 13, der eine Öffnung 26 aufweist. In der Unterseite 18 ist eine umlaufende Nut 28 zur Aufnahme einer Dichtung angebracht.

Bei der Montage des Ölabscheiders 2 wird zunächst der Einsatz 5 in die Öffnung 4 des Gehäuses 3 geschoben. Die Einstecktiefe des Einsatzes 5 in das Gehäuse 3 ist durch die Ausnehmung 22 und den Vorsprung 23 begrenzt. Durch eine leichte Pressung zwischen den Auswölbungen 20 und den Einbuchtungen 24 ist der Einsatz 5 gegen ein Herausfallen gesichert. In die Nut 28 wird eine Dichtung eingelegt, die einen Austritt von gesammeltem Öl auf das Kurbelgehäuse vermeidet. Anschließend wird der Ölabscheider 2 mittels Schrauben und der Öffnungen 19 am Kurbelgehäuse 1 befestigt.
Gehäuse 3 und Einsatz 5 lassen sich leichtgewichtig und für eine Großserienproduktion kostengünstig aus Kunststoff herstellen. Bei erhöhten mechanischen Beanspruchungen ist das Gehäuse 3 als Aluminium-Gußteil herstellbar.

Im Betrieb der Brennkraftmaschine wird der Ölabscheider 2 über einen am Stutzen 16 befestigten Schlauch mit Unterdruck zur Spülung des Kurbelgehäuses beaufschlagt. Dieser Unterdruck fördert die Gase über eine im Kurbelgehäuse angebrachte Bohrung durch den Spalt 9 bis zum Stutzen 16. Die mit Öltröpfchen angereicherten Gase können nicht auf dem kürzesten Weg vom Spalt 9 zum Stutzen 16 gelangen, sondern werden entlang der Verzögerungsstrecken 10, 11 durch den Raum 8 geführt. Die sich dabei entlang der Aussenfläche 6, der Innenwandung 7 und an den Wänden 14, 17 niederschlagenden Tröpfchen werden durch Gravitation in den Ölsammelbereichen 12, 13 aufgefangen und über die Öffnungen 26 zurück in das Kurbelgehäuse 1 geleitet. Ein Großteil der Öltröpfchen wird an der Wand 14 abgeschieden. Der verbleibende Rest meistens sehr feiner Öltröpfchen schlägt sich an der Wand 17 nieder.

## Patentansprüche

1. Ölabscheider für Gase aus einem Kurbelgehäuse einer Brennkraftmaschine, mit einem mehrteiligen Gehäuse und einem darin angeordneten Einsatz, wobei zwischen einer Außenfläche des Einsatzes und der Innenwandung des Gehäuses eine erste und stromab dazu eine zweite Verzögerungsstrecke gebildet sind, die beide im wesentlichen halbkreisförmig ausgebildet sind und jeweils einen stromab nachgeordneten ersten bzw. zweiten Ölsammelbereich aufweisen, **dadurch gekennzeichnet**, daß das Gehäuse (3) mit einer Öffnungsseite zum Kurbelgehäuse (1) gewandt an diesem gehalten ist, und das Gehäuse (3) an dieser Öffnungsseite einen nach außen weisenden, umlaufenden Flansch (18) bezitzt, der an seiner Unterseite (21) eine Nut (28) aufweist, der benachbart eine zur Innenwandung (7) offene und umlaufende Ausnehmung (22) zugeordnet ist,, in der ein nach außen weisender Vorsprung (23) des Einsatzes (5) angeordnet ist,
und daß die Verzögerungsstrecken (10, 11) durch eine querverlaufende Wand (14) des Gehäuses (3) teilweise voneinander getrennt sind.

2. Ölabscheider nach Anspruch 1, **dadurch gekennzeichnet**, daß der Einsatz (5) benachbart dem ersten und zweiten Ölsammelbereich (12, 13) Einbuchtungen (24) aufweist, die entsprechende Auswölbungen (20) des Gehäuses (3) umfassen.

3. Ölabscheider nach Anspruch 2, **dadurch gekennzeichnet**, daß der Wand (14) gegenüberliegend im ersten Ölsammelbereich (12) angeordnete Ablauföffnungen (26) zugeordnet sind und daß oberhalb des zweiten Ölsammelbereiches (13) eine zweite Wand (17) angeordnet ist, die teilweise in einen Abfuhrstutzen (16) des Gehäuses (3) hineinragt.

4. Ölabschalter nach Anspruch 3, dadurch gekennzeichnet, daß oberhalb des zweiten Ölsammelbereiches (13) eine zweite Wand (17) angeordnet ist, die teilweise in einen Abfuhrstutzen (16) des Gehäuses (3) hineinragt.

5. Ölabscheider nach Anspruch 2, dadurch gekennzeichnet, daß die beiden Ölsammelbereiche (12 und 13) mit Ablauföffnungen (26) versehen sind, wobei der eine Bereich (12) seitliche Begrenzungswände (25) und der weitere Bereich (13) eine der Innenwandung (7) angepaßte Begrenzungswand (27) umfaßt.

## Claims

1. An oil separator for gases from a crankcase of an internal-combustion engine, having a multiple-part casing and an insert arranged therein, wherein a first retardation path and a second retardation path downstream thereof are formed between an outer face of the insert and the inner wall of the casing, the two retardation paths being made substantially semicircular and comprising a respective first and second oil-collection area arranged downstream, **characterized in that** the casing (3) is held on the crankcase (1) with an opening side facing the said crankcase (1), and on the said opening side the casing (3) has a continuous flange (18) facing outwards and provided on its underside (21) with a groove (28), with which is associated, adjacent thereto, a continuous indentation (22) which is open towards the inner wall (7) and in which an outwardly facing projection (23) of the insert (5) is arranged, and the retardation paths (10, 11) are partially separated from each other by a transversely extending wall (14) of the casing (3).

2. An oil separator according to Claim 1, characterized in that adjacent to the first and second oil-collection areas (12, 13) the insert (5) has recesses (24) embracing corresponding enlargements (20) of the casing (3).

3. An oil separator according to Claim 2, characterized in that discharge openings (26) in the first oil-collection area (12) are arranged opposite the wall (14), and a second wall (17), partly projecting into a removal socket (16) on the casing (3), is arranged above the second oil-collection area (13).

4. An oil separator according to Claim 3, characterized in that a second wall (17), partly projecting into a removal socket (16) on the casing (3), is arranged above the second oil-collection area (13).

5. An oil separator according to Claim 2, characterized in that the two oil-collection areas (12 and 13) are provided with discharge openings (26), on area (12) having lateral boundary walls (25) and the other area (13) having a boundary wall (27) adapted to the inner wall (7).

## Revendications

1. Séparateur d'huile pour les gaz provenant d'un carter de vilebrequin d'un moteur à combustion, comportant un carter en plusieurs parties et un insert placé à l'intérieur de celui-ci, dans lequel, entre une surface extérieure de l'insert et la paroi intérieure du carter sont formés un premier et, en aval de celui-ci, un second parcours de ralentissement, qui ont tous deux pratiquement une forme de demi-cercle et présentent chacun respectivement une première et une seconde zone de collecte d'huile, situées en aval, caractérisé en ce que le carter (3) est maintenu contre le carter de vilebrequin (1) avec un côté d'ouverture tourné vers celui-ci et le carter (3) possède, sur ce côté d'ouverture, une bride (18) périphérique, dirigée vers l'extérieur, qui présente, sur sa face inférieure (21), une rainure (28) à laquelle est associé, à proximité, un évidement (22) périphérique, ouvert vers la paroi intérieure (7) bride dans laquelle est placée une partie saillante (23), dirigée vers l'extérieur, de l'insert (5) et en ce que les parcours de ralentissement (10, 11) sont en partie séparés l'un de l'autre par une paroi (14) transversale du carter (3).

2. Séparateur d'huile selon la revendication 1, caractérisé en ce que l'insert (5) présente, à proximité de la première et de la seconde zone de collecte d'huile (12, 13), des enfoncements (24) qui comprennent des parties bombées (20) correspondantes du carter (3).

3. Séparateur d'huile selon la revendication 2, caractérisé en ce qu'à la paroi (14) sont associés des orifices d'évacuation (26), placés en vis-à-vis dans la première zone de collecte d'huile (12) et en ce qu'au-dessus de la seconde zone de collecte d'huile (13) il est prévu une seconde paroi (17) qui pénètre partiellement dans une tubulure d'évacuation (16) du carter (3).

4. Séparateur d'huile selon la revendication 3, caractérisé en ce qu'au-dessus de la seconde zone de collecte d'huile (13) il est prévu une seconde paroi (17) qui pénètre partiellement dans une tubulure d'évacuation (16) du carter (3).

5. Séparateur d'huile selon la revendication 2, caractérisé en ce que les deux zones de collecte d'huile (12 et 13) sont pourvues d'orifices d'évacuation (26), une zone (12) comprenant des parois de délimitation (25) latérales et l'autre zone (13) une paroi de délimitation (27) adaptée à la paroi intérieure (7).
